# EUROPÄISCHE PATENTSCHRIFT

(11) **EP 0 318 854 B1**
(45) Veröffentlichungstag und Bekanntmachung des Hinweises auf die Patenterteilung: **17.07.1991**
(21) Anmeldenummer: 88119649.7
(22) Anmeldetag: 25.11.1988
(51) Int. Cl.: E01H 1/05

(54) **Kehrwalze an einem Strassendienst-Fahrzeug**
Rotating cylindrical brush for a road maintenance vehicle
Balai rotatif cylindrique pour véhicule d'entretien des routes

(30) Priorität: 04.12.1987 DE 3741178
(43) Veröffentlichungstag der Anmeldung: 07.06.1989
(73) Patentinhaber: ING. ALFRED SCHMIDT GMBH, D-7822 St. Blasien (DE)
(72) Erfinder: Ganzmann, Herbert, Dipl. Ing., D 7822 Häusern (DE)
(74) Vertreter: Grättinger, Günter

(56) Entgegenhaltungen:
- WO-A-85/04081
- CA-A- 925 539
- DE-A- 3 526 883

## Beschreibung

Die Erfindung betrifft eine Kehrwalze gem. Oberbegriff von Patentanspruch 1.

Eine derartige Kehrwalze ist in der deutschen Patentschrift 35 26 883 beschrieben. Da derartige Kehrwalzen üblicherweise schräg zur Fahrzeuglängsrichtung an der Unterseite, der Front- oder Heckseite des Straßendienst-Fahrzeuges angeordnet sind, ist im Arbeitseinsatz häufig ein Anfahren des über den Fahrzeugumriß geringfügig vorspringenden rinnsteinseitigen Endes der Kehrwalze gegen die Rinnsteinkante zu beobachten. Die Folge davon sind Beschädigungen des zugeordneten Lagers der Kehrwalze und/oder der Halterung, mittels welcher die Kehrwalze am Fahrzeug aufgehängt ist.

Demgegenüber liegt der vorliegenden Erfindung die Aufgabe zugrunde, die Gefahr einer Beschädigung der gattungsgemäßen Kehrwalze beim Anfahren gegen eine Rinnsteinkante herabzusetzen.

Diese Aufgabe wird erfindungsgemäß im Sinne des Kennzeichens von Patentanspruch 1 gelöst. Durch den Anfahrkonus kommt es zu einem Aufsteigen des zugeordneten Walzenendes auf die Rinnsteinkante, sobald die Schutzkappe gegen die Kante stößt. Dabei ist das Zusammenwirken des Anfahrkonus mit der vertikal um eine etwa waagrechte Achse verschwenkbaren Halterung der Kehrwalze wesentlich. Erst dadurch können harte Stöße und Zwängungen des rinnsteinseitigen Endes der Kehrwalze gegenüber dem Rinnstein vermieden werden. Infolge der drehbaren Lagerung der Schutzkappe wird eine schleifende Anfahrbewegung vermieden. Im Moment des Anfahrens bleibt der Berührungspunkt gewissermaßen stehen, wobei die Schutzkappe entsprechend der Bewegung des Fahrzeuges mitdreht und gleichzeitig die Kehrwalze mit ihrer Halterung durch die Wirkung des Anfahrkonus angehoben wird. Ein Verschleiß der Schutzkappe durch Reibung an der Rinnsteinkante oder einem vergleichbaren Hindernis wird dadurch weitgehend vermieden bzw. stark reduziert.

Im Rahmen der Erfindung können selbstverständlich auch beide Enden der Kehrwalze mit einer Schutzkappe versehen sein.

Bezüglich weiterer vorteilhafter Ausgestaltungen des Erfindungsvorschlags wird auf die Unteransprüche verwiesen.

Im folgenden wird ein Ausführungsbeispiel der Erfindung anhand der Zeichnung erläutert. Es zeigt

- Fig. 1: eine Seitenansicht einer zwischen den Achsen eines Straßendienst-Fahrzeugs eingebauten Kehrwalze;
- Fig. 2: eine Draufsicht auf die Kehrwalze gem. Fig. 1;
- Fig. 3: eine vergrößerte Darstellung des rinnsteinseitigen Endes der Kehrwalze
- Fig. 4: eine schematische Stirnansicht der Kehrwalze gem. Fig. 3 und
- Fig. 5: einen Axialschnitt durch das Lager der Kehrwalze gem. Fig. 3.

Die Fig. 1 und 2 zeigen ein Straßendienst-Fahrzeug mit einem Streusalzbehälter (2) auf der Ladepritsche (3). Die Vorderachse des Fahrzeugs (1) ist nicht dargestellt. Man kann sich vorstellen, daß frontseitig am Fahrzeug (1) ein Schneepflug angebaut ist. Der vom Schneepflug nicht entfernte Schneerest wird von einer zwischen den Radachsen des Fahrzeugs auf dessen Unterseite angebrachten Schneekehrwalze (4) aus dem Fahrzeugbereich zu Seite hinausgeworfen. Ein heckseitig am Fahrzeug (1) angeschlossenes Salzstreugerät (5) sorgt für eine eisfreie, griffige Straßenoberfläche.

Die Schneekehrwalze (4) rotiert, bezogen auf die gezeichnete Ansicht im Uhrzeigersinn gemäß Pfeil P 1, also entgegengesetzt zu Drehung der Fahrzeugräder gemäß Pfeil P 2 bei Vorwärtsfahrt des Fahrzeugs (1).

Die Schneekehrwalze (4) wird hydraulisch angetrieben mitttels einer Hydraulikpumpe (6), welche heckseitig an einem Getriebe (7) angeflanscht ist, welches von einer Motorzapfwelle (8) angetrieben wird. Ein Hydraulikmotor (9) (Fig.2) für den Antrieb der Schneekehrwalze (4) ist axial auf deren in Fahrtrichtung gesehen linkes Lager aufgesetzt. Der Hydraulikmotor (9) wird über eine nicht dargestellte Hydraulikverbindung von der Hydraulikpumpe (6) angetrieben.

Die Schneekehrwalze (4) ist in einem Rahmen aus seitlichen Lagerarmen (13) und einem diese verbindenden Querholm (14) drehbar gelagert. Am Querholm (14) ist ein U-Bügel (15) aus Kastenprofilen angeschweißt, welcher um eine waagrechte Achse (16) zum Anheben bzw. Absenken der Schneekehrwalze (4) verschwenkbar aufgehängt ist. In Fig. 1 ist die Schneekehrwalze (4) in der abgesenkten Stellung dargestellt; deren angehobene Stellung ist durch die strichpunktierte Linie (17) angegeben. Zum Anheben bzw. Absenken der Schneekehrwalze (4) dienen zwei Hydraulikzylinder (18) welche einerseits am Querholm (14), andererseits an einem Trag arm (19) einer fahrzeugseitigen Aufhängevorrichtung angelenkt ist. Diese Aufhängevorrichtung umfaßt fahrzeugfeste Konsolen (20), welche an den gegenüberliegenden Längsrahmenträgern (21) des Fahrzeugs (1) angeflanscht sind. An den Konsolen (20) sind mittels Befestigungsflansch (22) Haltestreben (23) für ein vertikales Schwenklager (24) befestigt.

Gem. Fig. 2 ist die Schneekehrwalze (4) in Draufsicht auf das Fahrzeug (1) mit Darstellung der wesentlichen Fahrzeugumrisse in der rechten Schwenklage gezeichnet, wobei ein Schwenkzylinder (30) ausgefahren ist.

Das in Fahrtrichtung gesehen rechte Ende der Schneekehrwalze (4) wird im Arbeitseinsatz des Fahrzeugs, wie in Fig. 2 gezeichnet, parallel zur Rinnsteinkante (25) der zu räumenden Fahrbahn bewegt. Das entsprechende Lager der Schneekehrwalze (4) ist nach außen abgedeckt durch eine axial auf das Lager aufgesetzte Schutzkappe (10), an welcher ein Anfahrkonus (11) ausgebildet ist.

In Fig. 3 ist die Schutzkappe (10) vergrößert dargestellt, und zwar in einer Lage, in welcher der an der Schutzkappe (10) vorgesehene Anfahrkonus (11) gerade die Rinnsteinkante (25) berührt, d.h. auf dieser aufsitzt. Das zugeordnete Lager (12) der Kehrwalze sitzt im Lagerarm (13); der innere Lagerring sitzt auf einem Lagerbolzen (26), welcher drehfest im Zentrum der Welle (27) der mit Borstenbüscheln (28) bestückten Schneekehrwalze (4) aufgenommen ist.

In Fig. 4 ist der Berührpunkt zwischen dem Anfahrkonus (11) und der Rinnsteinkante (25) mit einer Marke (29) angegeben. Dadurch, daß die Schutzkappe (10) drehbar gelagert ist, fährt sie mit dem Anfahrkonus (11) gewissermaßen auf die Rinnsteinkante (25) auf, wobei die gesamte Schneekehrwalze (4) über den Hebelarm (30A) um den Betrag H angehoben wird. Auf diese Weise werden Beschädigungen des der Rinnsteinkannte zugeordneten Endes der Schneekehrwalze (4) weitgehend vermieden. Durch die drehbare Lagerung der Schutzkappe (10) wird außerdem ein Abrieb zwischen dieser und der Rinnsteinkante weitgehend vermieden. Mit einer strichpunktierten Linie (31) ist der Umriß der Schneekehrwalze (4) angedeutet.

Fig. 5 zeigt in vergrößerter Darstellung einen Axialschnitt durch das rinnsteinseitige Lager (12) der Schneekehrwalze, welches mittels Schrauben (32) im Lagerarm (13) angeflanscht ist. Der Lagerbolzen (26) ist über ein Wälzlager (34) im Lager (12) drehbar aufgenommen; ein Dichtungsring (33) verhindert das Eindringen von Wasser, Salz, Schmutz etc. in das Wälzlager (34). An der Außenseite des Lagerarms (13) ist ebenfalls mittels der Schauben (32) ein Lagerdeckel (35) befestigt, an welchem im Zentrum der Lagerachse eine Nabe (36) ausgebildet ist. Auf der Nabe (36) ist mittels eines Kugellagers (41) die Schutzkappe (10) drehbar gelagert. Die Schutzkappe (10) ist zweiteilig aus einem Außenring (37) und einem Einsatzring (40) ausgebildet. Der Außenring (37) übergreift den Lagerdeckel (35) sowohl radial als auch axial. Im Bereich des axialen Übergriffs ist ein Dichtungsring (38) vorgesehen, der die Lagerstelle gegen Eindringen von Wasser und Salz abdichtet. Mit dem Außenring (37) der Schutzkappe (10) ist der Einzatzring (40) mittels der Schrauben (39) verbunden. Der Einsatzring (40) sitzt ebenfalls auf dem Kugellager (41) und ist an seinem Innenumfang mittels eines weiteren Dichtrings (42) gegenüber der Nabe (36) abgedichtet. Somit bilden der Außenring (37) und der Einsatzring (40) gemeinsam den Anfahrkonus (11), dessen Funktion weiter oben beschrieben ist.

## Patentansprüche

1. Kehrwalze (4) an einem Straßendienst-Fahrzeug, insbesondere Schneekehrwalze für den Wechselanbau an einem derartigen Fahrzeug (1), welche am Fahrzeug um ihre waagrechte, zur Fahrzeuglängsrichtung schräg anstellbare Längsachse rotierbar und vertikal verschwenkbar aufgehängt ist, dadurch gekennzeichnet, daß wenigstens das, in Fahrtrichtung gesehen, rinnsteinseitige Lager (12) der Kehrwalze (4) im Nabenbereich mit einer Schutzkappe (10) versehen ist, deren Außenseite einen zur Lagerachse hin konvergierenden Anfahrkonus (11)aufweist und daß die Schutzkappe (10) auf einem Lagerdeckel (35) des Lagers (12) der Kehrwalze (4) zentrisch drehbar gelagert ist.

2. Kehrwalze nach Anspruch 1, dadurch gekennzeichnet, daß die Schutzkappe (10) ringförmig ausgebildet ist, wobei die Mittelbohrung des Rings (37, 40) auf einer am Lagerdeckel (35) ausgebildeten, vom Lagerdeckel in axialer Richtung nach außen vorspringenden Nabe (36) drehbar gelagert ist.

3. Kehrwalze nach Anspruch 1 oder 2, dadurch gekennzeichnet, daß der Außenrand der Schutzkappe (10) den zugeordneten Lagerdeckel (35) radial und axial übergreift.

4. Kehrwalze nach Anspruch 1, dadurch gekennzeichnet, daß der Anfahrkonus (11) einen Winkel zwischen 90 und 120° beschreibt.

## Claims

1. Rotary sweeping brush (4) on a road maintenance vehicle, in particular rotary snow sweeping brush for interchangeable attachment to a vehicle (1) of this type, which on the vehicle is able to rotate about its horizontal longitudinal axis, which can be adjusted obliquely with respect to the longitudinal direction of the vehicle and is suspended so that it can be tilted vertically, characterised in that at least the bearing (12) adjacent the kerb, seen in the direction of travel, of the rotary sweeping brush (4) is provided in the region of the hub with a protective cap (10), whereof the outer side comprises a contact cone (11) converging towards the bearing axis and that the protective cap (10) is mounted to rotate centrally on a bearing cover (35) of the bearing (12) of the rotary sweeping brush (4).

2. Rotary sweeping brush according to Claim 1, characterised in that the protective cap (10) is constructed in an annular manner, the central bore of the ring (37, 40) being mounted to rotate on a hub (36) projecting outwards in the axial direction from the bearing cover, constructed on the bearing cover (35).

3. Rotary sweeping brush according to Claim 1 or 2, characterised in that the outer edge of the protective cap (10) engages over the associated bearing cover (35) radially and axially.

4. Rotary sweeping brush according to Claim 1, characterised in that the contact cone (11) describes an angle of between 90 and 120°.

## Revendications

1. Balai cylindrique (4) équipant un véhicule d'entretien des routes, notammant balai cylindrique ramasse-neige destiné au montage interchangeable sur un tel véhicule (1), suspendu à ce véhicule avec faculté de pivotement vertical et de rotation autour de son axe longitudinal horizontal, ajustable à l'oblique par rapport à la direction longitudinale du véhicule, caractérisé par le fait qu'au moins le palier (12) du balai cylindrique (4), qui est situé côté caniveau observé dans le sens du déplacement, présente dans la zone du moyeu un chapeau protecteur (10) dont le côté externe comporte un cône d'attaque (11) convergeant en direction de l'axe du palier; et par le fait que le chapeau protecteur (10) est monté centralement, avec faculté de rotation, sur un couvercle (35) du palier (12) du balai cylindrique (4).

2. Balai cylindrique selon la revendication 1, caractérisé par le fait que le chapeau protecteur (10) est de réalisation annulaire, le trou central de l'anneau (37, 40) étant monté rotatif sur un moyeu (36) ménagé sur le couvercle (35) du palier, et saillant axialement vers l'extérieur au-delà de ce couvercle de palier.

3. Balai cylindrique selon la revendication 1 ou 2, caractérisé par le fait que le bord externe du chapeau protecteur (10) coiffe radialement et axialement le couvercle (35) de palier associé.

4. Balai cylindrique selon la revendication 1, caractérisé par le fait que le cône d'attaque (11) décrit un angle compris entre 90 et 120°.
